# EUROPÄISCHE PATENTANMELDUNG

(11) **EP 3 569 822 A1**
(43) Veröffentlichungstag der Anmeldung: **20.11.2019**
(21) Anmeldenummer: 18172278.6
(22) Anmeldetag: 15.05.2018
(51) Int. Cl.: F01D 9/06

(54) **ROHRVERBINDUNG FÜR EINE STRÖMUNGSMASCHINE**

(71) Anmelder: Siemens Aktiengesellschaft, 80333 München (DE)
(72) Erfinder: Bocska, Peter, 45478 Mülheim a.d. Ruhr (DE); Felwor, David, 46147 Oberhausen (DE); Hortig, Christian, 44149 Dortmund (DE)

(57) **Zusammenfassung**

Die Erfindung betrifft eine Anordnung (1) zur Herstellung einer strömungstechnischen Verbindung eines ersten Raumes (2) mit einem zweiten Raum (3), wobei ein Verbindungselement (11) mit einem ersten Vorsprung (12) verwendet wird, wobei der Vorsprung (12) eine Vorsprungs-Oberfläche (14) aufweist, die eine Kugel-Oberfläche darstellt, wodurch ein Verkippen des Verbindungselementes (11) nicht zu einer Undichtheit zwischen dem Vorsprung (12) und einer Innenwand-Oberfläche (13) führt.

## Beschreibung

Die Erfindung betrifft eine Anordnung zur Herstellung einer strömungstechnischen Verbindung eines ersten Raumes mit einem zweiten Raum, wobei der erste Raum an einem Ausgang endet und der zweite Raum an einem Eingang beginnt, wobei der Ausgang und der Eingang voneinander beabstandet sind, wobei ein Verbindungselement den Ausgang mit dem Eingang strömungstechnisch verbindet.

In Strömungsmaschinen, wie beispielsweise in einer Dampfturbine, strömt ein Dampf über vergleichsweise große und lange Rohrleitungen in einen Strömungskanal. Die thermische Energie des Dampfes wird dort in eine Bewegungsenergie des Rotors umgewandelt. Der zur Verfügung stehende Dampf wird neben der Umwandlung der thermischen Energie in Bewegungsenergie auch für andere Zwecke, wie zum Beispiel zum Beheizen von hohlen Leitschaufeln benötigt. In Niederdruck-Dampfturbinen beispielsweise werden die Leitschaufelkränze in einigen Anwendungsfällen beheizt, indem das Innere der Hohlleitschaufeln mit Dampf höherer Temperatur beaufschlagt wird. Dieser Dampf wird dem Leitschaufelkranz durch eine turbineninterne Rohrleitung zugeführt, der entweder aus der Einströmung oder einer Anzapfkammer mit einem höheren Druck und höherer Temperatur stammt. Das Innere der Hohlleitschaufeln stellt einen Druckraum dar, an dessen Innenwänden eine Kondensation des Dampfes erfolgen kann, wenn die zum Druck dazugehörige Verdampftemperatur des Dampfes sich einstellt. Wenn die Rohrleitung Undichtigkeiten aufweist, könnte dies zu einer Erosionskorrosion führen. Darüber hinaus ist es problematisch, wenn die beiden Druckräume, die durch die Rohrleitung verbunden werden sollen, verkippen oder sich ein Versatz einstellt.

Es ist Aufgabe der Erfindung, eine verbesserte Anordnung zur strömungstechnischen Verbindung eines ersten Raumes mit einem zweiten Raum anzugeben.

Gelöst wird diese Aufgabe durch eine Anordnung zur Herstellung einer strömungstechnischen Verbindung eines ersten Raumes mit einem zweiten Raum, wobei der erste Raum an einem Ausgang endet und der zweite Raum an einem Eingang beginnt, wobei der Ausgang und der Eingang voneinander beabstandet sind, wobei ein Verbindungselement den Ausgang mit dem Eingang strömungstechnisch verbindet, wobei das Verbindungselement einen ersten Vorsprung aufweist, der an dem Ausgang des ersten Raumes anliegt und derart ausgebildet ist, dass trotz eines Verkippens des Verbindungselementes der erste Vorsprung spaltfrei an dem Ausgang anliegt.

Es wird somit eine konstruktive Änderung vorgeschlagen, wodurch laterale Versätze und Winkelversätze ausgeglichen werden können.

Vorteilhafte Weiterbildungen sind in den Unteransprüchen angegeben.

In einer ersten vorteilhaften Weiterbildung weist das Verbindungselement einen zweiten Vorsprung auf, der an dem Eingang des zweiten Raumes anliegt und derart ausgebildet ist, dass trotz eines Verkippens des Verbindungselements der zweite Vorsprung spaltfrei an dem Eingang anliegt.

In einer weiteren vorteilhaften Weiterbildung weist der Ausgang eine rundförmige Ausgangs-Innenwand auf, wobei der erste Vorsprung dementsprechend ausgebildet ist und ebenfalls eine rundförmige an die Ausgangs-Innenwand angepasste und berührend anliegende erste Vorsprungs-Oberfläche aufweist.

Um eine Verkippung oder eine laterale Versetzung zu ermöglichen, wobei trotz Verkippen des Verbindungselementes der erste Vorsprung spaltfrei an dem Ausgang anliegt, ist die erste Vorsprungs-Oberfläche gekrümmt ausgeführt. Genauso ist vorteilhafterweise die zweite Vorsprungs-Oberfläche gekrümmt ausgeführt. Die Krümmung ist hierbei derart, dass bei einem Kippen des Verbindungselementes, was in der Regel eine Drehung um einen Punkt darstellt, sich dennoch kein Spalt ausbildet. Daher ist vorteilhafterweise die erste Vorsprungs-Oberfläche derart ausgebildet, dass diese einen Ausschnitt einer Kugel-Oberfläche darstellt.

Ebenso vorteilhafterweise ist die zweite Vorsprungs-Oberfläche derart ausgebildet, dass diese einen Ausschnitt einer Kugel-Oberfläche darstellt.

Die Erfindung zeichnet sich durch ein einfacheres Design aus, bei dem weniger Teile benötigt werden und ein geringerer Platzbedarf sowie eine einfache Reparatur möglich ist.

In einer weiteren vorteilhaften Weiterbildung ist das Verbindungselement im Vorsprungs-Bereich des ersten und/oder zweiten Vorsprungs derart ausgebildet, dass ein durch ein Medium im Inneren des Verbindungselementes verursachter Druck zu einer Anpresskraft des ersten und/oder zweiten Vorsprungs auf die Ausgangs-Innenwand und/oder Eingangs-Innenwand führt. Vorteilhafterweise ist das Verbindungselement in diesem Vorsprungs-Bereich dünner ausgeführt und zwar derart, dass der Innendruck dazu führt, dass eine Aufweitung des Verbindungselementes erfolgt und dadurch eine verbesserte Dichtwirkung erreicht wird.

Die oben beschriebenen Eigenschaften, Merkmale und Vorteile dieser Erfindung sowie die Art und Weise, wie diese erreicht werden, werden klarer und deutlicher verständlich im Zusammenhang mit der folgenden Beschreibung der Ausführungsbeispiele, die im Zusammenhang mit den Zeichnungen näher erläutert werden.

Gleiche Bauteile oder Bauteile mit gleicher Funktion sind dabei mit gleichen Bezugszeichen gekennzeichnet.

Ausführungsbeispiele der Erfindung werden nachfolgend anhand der Zeichnungen beschrieben. Diese soll die Ausführungsbeispiele nicht maßgeblich darstellen, vielmehr ist die Zeichnung, wo zur Erläuterung dienlich, in schematisierter und/oder leicht verzerrter Form ausgeführt. Im Hinblick auf Ergänzungen der in der Zeichnung unmittelbar erkennbaren Lehren wird auf den einschlägigen Stand der Technik verwiesen. Es zeigen:
- Figur 1: eine Querschnittsansicht einer ersten Ausführungsform der Anordnung,
- Figur 2: eine schematische Darstellung einer zweiten Ausführungsform der Anordnung,
- Figur 3: eine vergrößerte Darstellung eines Teils eines Verbindungselmentes

Die Figur 1 zeigt eine Anordnung 1. Nicht näher dargestellt, aber durch das Bezugszeichen 2 symbolisiert verbindet die Anordnung 1 einen ersten Raum 2 mit einem zweiten Raum 3. Im ersten Raum 2 kann ein Dampf sich befinden, der über die Anordnung 1 zu dem zweiten Raum 3 strömen soll. In der Regel hat der Dampf im Raum 2 dadurch einen höheren Druck als im Raum 3. Die Anordnung 1 ist hierfür zur strömungstechnischen Verbindung des ersten Raumes 2 mit dem zweiten Raum 3 ausgebildet.

Der erste Raum 2 endet an einem Ausgang 4. Der Ausgang 4 ist kreisförmig ausgebildet. Der Ausgang 4 kann aber auch eine ovale Form aufweisen. In den Ausgang 4 ist eine an den Ausgang 4 angepasste erste Hülse 5 angeordnet. Der erste Raum 2 wird vom zweiten Raum 3 durch eine Teilfuge 6 getrennt. Der zweite Raum 3 weist einen Eingang 7 auf, der ähnlich wie der Ausgang 4 kreisförmig ausgebildet ist, wobei der Eingang 7 auch ovalförmig ausgeführt sein kann.

In dem Eingang 7 ist ebenfalls eine Hülse, hier eine zweite Hülse 8 angeordnet. Die erste Hülse 5 ist spaltfrei an den Ausgang 4 angepasst.

Die zweite Hülse 8 ist ebenfalls spaltfrei an den Eingang 7 angepasst. Die erste Hülse 5 weist eine erste Hülseninnenoberfläche auf. Die zweite Hülse 8 weist eine zweite Hülsen-Innenoberfläche 10 auf.

Der Ausgang 4 ist zum Eingang 7 beabstandet ausgebildet. Die Anordnung 1 umfasst ferner ein Verbindungselement 11, das den Ausgang 4 mit dem Ausgang 7 strömungstechnisch verbindet. Dazu ist das Verbindungselement 11 im Wesentlichen rohrförmig ausgebildet und weist einen ersten Vorsprung 12 auf, der an dem Ausgang 4 des ersten Raumes 2 anliegt und derart ausgebildet ist, dass trotz eines Verkippens des Verbindungselementes 11 der erste Vorsprung 12 spaltfrei an dem Ausgang 4 anliegt.

In dem in Figur 1 dargestellten Ausführungsbeispiel liegt der erste Vorsprung 12 an der ersten Hülsen-Innenoberfläche 9 spaltfrei an. Ein Verkippen oder ein Versetzen des zweiten Druckraumes 3 in lateraler Richtung beispielsweise führt nicht zu dem Aufkommen eines Spaltes zwischen dem ersten Vorsprung 12 und der ersten Hülsen-Innenoberfläche 9. Dazu ist die erste Hülsen-Innenoberfläche 9 als rundförmige Ausgangs-Innenwand 13 ausgebildet und der erste Vorsprung weist eine rundförmige an die Ausgangs-Innenwand 13 angepasste und berührend anliegende erste Vorsprungs-Oberfläche 14 auf.

Im Bereich des Raumes 3 ist das Verbindungselement 11 vergleichsweise symmetrisch ausgebildet. Das bedeutet, dass das Verbindungselement 11 einen zweiten Vorsprung 15 aufweist. Der Eingang 7 ist ebenfalls mit einer rundförmigen Eingangs-Innenwand 16 ausgebildet, die im Bereich des zweiten Vorsprungs 15 mit der zweiten Hülsen-Innenoberfläche 10 identisch ist. Der zweite Vorsprung 15 ist hierbei derart ausgebildet, dass dieser eine rundförmige, an die Eingangs-Innenwand 16 angepasste und berührend anliegende zweite Vorsprungs-Oberfläche 17 aufweist. Die erste Vorsprungs-Oberfläche 14 weist eine Krümmung auf. Ebenso weist die zweite Vorsprungs-Oberfläche 17 eine Krümmung auf. Idealerweise ist die Krümmung derart ausgebildet, dass diese einen Ausschnitt einer Kugel-Oberfläche darstellt. Ebenso ist auch die zweite Vorsprungs-Oberfläche 17 derart, dass diese einen Ausschnitt einer Kugel-Oberfläche darstellt. Dies ist in der Figur 3 näher dargestellt.

Die Figur 3 zeigt beispielsweise den ersten Vorsprung 12 auf. Die Ausführung zu Figur 3 bezüglich des ersten Vorsprungs 12 kann auch auf den zweiten Vorsprung 15 angewendet werden. Deutlich zu sehen ist, dass die Vorsprungs-Oberfläche 14, 17 einen Ausschnitt einer Kugel-Oberfläche darstellt. Dadurch kann ein Verkippen des Verbindungselementes erfolgen, ohne dass ein Spalt zwischen der Vorsprungs-Oberfläche 14, 17 und der Ausgangs-Innenwand 13 oder Eingangs-Innenwand 16 erfolgt. Das Verbindungselement 11 ist zu einer Symmetrieachse 18 rotationssymmetrisch ausgebildet.

Die Figur 2 zeigt eine vereinfachte Ausführung des Verbindungselementes 11 im Vergleich zu Figur 1. Die in der Figur 2 dargestellte Anordnung 1 weist im Vergleich zur Figur 1 keine erste Hülse 5 und keine zweite Hülse 8 auf. Der erste Vorsprung 12 und der zweite Vorsprung 15 sind direkt an der Ausgangs-Innenwand 13 bzw. der Eingangs-Innenwand 16 berührend angeordnet. Das Verbindungselement 11 ist hierbei rohrförmig ausgebildet. Mit einer Dicke D in einem Vorsprungsbereich 19 des ersten oder/und zweiten Vorsprungs 12, 15 ist die Dicke d der Wand des Verbindungselementes kleiner als die Dicke D des Verbindungselementes 11 im restlichen Bereich außerhalb der Vorsprungs-Bereiche 19.

Die Dicke d ist hierbei derart ausgeführt, dass die innerhalb des Verbindungselementes 11 herrschende Druckkraft zu einer Anpresskraft auf das Verbindungselement 11 führt, so dass der erste Vorsprung 12 und/oder der zweite Vorsprung 15 auf die Ausgangs-Innenwand 13 bzw. Eingangs-Innenwand 16 führt.

Zur Verdeutlichung der Bewegungsmöglichkeiten des Verbindungselementes 11 ist in der Figur 2 folgendes dargestellt:
Laterale Bewegung 20. Das bedeutet, dass die Ausgangs-Innenwand 13 oder die Eingangs-Innenwand 16 sich in der in Figur 20 dargestellten Richtung bewegt. Durch die Kugel-Oberfläche des ersten Vorsprungs 12 bzw. zweiten Vorsprungs 15 bleibt die Dichtheit zwischen dem Verbindungselement 11 und der Ausgangs-Innenwand 13 und Eingangs-Innenwand 16 bestehen. Eine weitere Bewegung des zweiten Raumes 13 ist durch das Bezugszeichen 21 dargestellt. Diese soll eine Rotation der Eingangs-Innenwand 16 um einen Punkt 22 darstellen. Diese Rotation oder das Verkippen führt aufgrund der Kugel-Oberfläche der Vorsprungs-Oberfläche 14, 17 nicht zu einer Undichtheit zwischen der Vorsprungs-Oberfläche 14, 17 und der Eingangs-Innenwand 16.

Obwohl die Erfindung im Detail durch das bevorzugte Ausführungsbeispiel näher illustriert und beschrieben wurde, so ist die Erfindung nicht durch die offenbarten Beispiele eingeschränkt und andere Variationen können vom Fachmann hieraus abgeleitet werden, ohne den Schutzumfang der Erfindung zu verlassen.

## Patentansprüche

1. Anordnung (1) zur Herstellung einer strömungstechnischen Verbindung eines ersten Raumes (2) mit einem zweiten Raum (3),
wobei der erste Raum (2) an einem Ausgang (4) endet und der zweite Raum (3) an einem Eingang (7) beginnt,
wobei der Ausgang (4) und der Eingang (7) von einander beabstandet sind,
wobei ein Verbindungselement (11) den Ausgang (4) mit dem Eingang (7) strömungstechnisch verbindet,
**dadurch gekennzeichnet, dass**
das Verbindungselement (11) einen ersten Vorsprung (12) aufweist, der an dem Ausgang (4) des ersten Raumes (2) anliegt und derart ausgebildet ist, dass trotz eines Verkippens des Verbindungselementes (11) der erste Vorsprung (12) spaltfrei an dem Ausgang (4) anliegt.

2. Anordnung (1) nach Anspruch 1,
wobei das Verkippen in einer beliebigen Richtung erfolgen kann.

3. Anordnung (1) nach Anspruch 1,
wobei das Verbindungselement (11) einen zweiten Vorsprung (15) aufweist, der an dem Eingang (7) des zweiten Raumes (3) anliegt und derart ausgebildet ist, dass trotz eines Verkippens des Verbindungselementes (11) der zweite Vorsprung (15) spaltfrei an dem Eingang (7) anliegt.

4. Anordnung (1) nach Anspruch 3,
wobei das Verkippen in einer beliebigen Richtung erfolgen kann.

5. Anordnung (1) nach Anspruch 1,
wobei der Ausgang (4) mit einer rundförmigen Ausgangs-Innenwand (13) ausgebildet ist und der erste Vorsprung (12) eine rundförmige an die Ausgangs-Innenwand (13) angepasste und berührend anliegende erste Vorsprungs-Oberfläche (14) aufweist.

6. Anordnung (1) nach Anspruch 1 oder 3,
wobei der Eingang (7) mit einer rundförmigen Eingangs-Innenwand (16) ausgebildet ist und der zweite Vorsprung (15) eine rundförmige an die Eingangs-Innenwand (16) angepasste und berührend anliegende zweite Vorsprungs-Oberfläche (17) aufweist.

7. Anordnung (1) nach Anspruch 5 oder 6,
wobei die Ausgang-Innenwand (13) kreisförmig ausgebildet ist.

8. Anordnung (1) nach Anspruch 6,
wobei die Eingangs-Innenwand (13) kreisförmig ausgebildet ist.

9. Anordnung (1) nach einem der Ansprüche 5 bis 8,
wobei die erste Vorsprungs-Oberfläche (14) eine Krümmung aufweist.

10. Anordnung (1) nach einem der Ansprüche 6 bis 9,
wobei die zweite Vorsprungs-Oberfläche (17) eine Krümmung aufweist.

11. Anordnung (1) nach einem der Ansprüche 5 bis 8,
wobei die erste Vorsprungs-Oberfläche (14) einen Ausschnitt einer Kugel-Oberfläche darstellt.

12. Anordnung (1) nach einem der Ansprüche 6 bis 9, wobei die zweite Vorsprungs-Oberfläche (17) einen Ausschnitt einer Kugel-Oberfläche darstellt.

13. Anordnung (1) nach einem der vorhergehende Ansprüche, wobei das Verbindungselement (11) im Vorsprungs-Bereich (19) des ersten (12) oder/und zweiten Vorsprungs (15) derart ausgebildet ist, dass ein durch ein Medium im inneren des Verbindungselementes (11) verursachter Druck zu einer Anpresskraft des ersten (12) und/oder zweiten Vorsprungs (15) auf die Ausgangs-Innenwand (13) und/oder Eingangs-Innenwand (16) führt.

14. Anordnung (1) nach einem der vorhergehenden Ansprüche, wobei das Verbindungselement (11) im Vorsprungs-Bereich (19) dünner ausgeführt ist.
